# EUROPÄISCHE PATENTSCHRIFT

(11) **EP 0 979 170 B1**
(45) Veröffentlichungstag und Bekanntmachung des Hinweises auf die Patenterteilung: **07.11.2001**
(21) Anmeldenummer: 98931938.9
(22) Anmeldetag: 18.04.1998
(51) Int. Cl.: B41F 13/03, B41F 21/08, B65G 19/02, B65G 39/20

(54) **LÄNGENVARIABLES FÜHRUNGSSCHIENENSTÜCK FÜR EINE ROLLENKETTE**
LENGTH-VARIABLE SLIDING RAIL ELEMENT FOR A ROLLER CHAIN
ELEMENT DE GLISSIERE VARIABLE EN LONGUEUR POUR CHAINE ARTICULEE

(30) Priorität: 02.05.1997 DE 19718548
(43) Veröffentlichungstag der Anmeldung: 16.02.2000
(73) Patentinhaber: Koenig & Bauer Aktiengesellschaft, 97080 Würzburg (DE)
(72) Erfinder: HAUCK, Julius, Adolf, Josef, D-97228 Rottendorf (DE); LEHRIEDER, Erwin, Paul, Josef, D-97253 Gaukönigshofen (DE)
(86) Internationale Anmeldenummer: DE9801080
(87) Internationale Veröffentlichungsnummer: WO9850234

(56) Entgegenhaltungen:
- DE-A- 2 856 638
- DE-A- 4 202 713
- DE-C- 4 411 493
- DE-U- 9 408 513
- DE-U- 29 516 558
- GB-A- 892 208
- GB-A- 2 125 758
- GB-A- 2 161 442

## Beschreibung

Die Erfindung betrifft ein längenvariables Führungsschienenstück entsprechend den Ansprüchen 1 und 4.

Ein längenvariables, im Profil C-förmig ausgebildetes Führungsschienenstück für eine Rollenkette, insbesondere für eine Einziehvorrichtung ist durch die DE 44 11 493 C1 bekannt. Das Führungsschienenstück besteht aus zwei auseinanderziehbaren Führungsschienen-Teilstücken, welche jeweils zwei diagonal gegenüberliegende Segmente aufweisen.

Die DE 42 02 713 C2 offenbart ein Führungsschienenstück, welches an einem Ende drei Segmente trägt, von denen jeweils im Querschnitt gesehen, ein erstes Segment einem jenseits der Rolle befindlichen zweiten und dritten Segment gegenüberliegt. Dieses Führungsschienenstück besteht insgesamt aus fünf Segmenten.

Die GB 21 25 758 A beschreibt einen auseinanderziehbaren Abschnitt für eine Fördereinrichtung. Dabei sind zwei übereinanderliegende Decks angeordnet, wobei jeweils die untere Lauffläche mittels einer Lasche verlängerbar ist.

Die GB 892 208 A beschreibt einen Kettenförderer, bei dem die Kettenglieder längenvariabel und im Raum beweglich sind.

Der Erfindung liegt die Aufgabe zugrunde, ein längenvariables Führungsschienenstück zu schaffen.

Diese Aufgabe wird erfindungsgemäß durch die Merkmale der Ansprüche 1 und 4 gelöst.

Die mit der Erfindung erzielbaren Vorteile bestehen insbesondere darin, daß ein längenvariables Führungsschienenstück geschaffen wurde, welches Teile einer Rollenkette problemlos führt. So kann eine Rollenkette in einer ersten Ausführungsvariante eines Führungsschienenstückes stets formschlüssig geführt werden. Ein solches längenvariables Führungsschienenstück kann z. B. bei einer auf einem Seitengestell angeordneten Vorrichtung zum Einziehen von Materialbahnen in Rollenrotationsdruckmaschinen verwendet werden.

Ein längenvariables Führungsschienenstück nach einer zweiten Ausführungsvariante sichert ebenfalls ein problemloses Führen einer Rollenkette. Dieses Führungsschienenstück ist insbesondere für Einziehvorrichtungen von breiten Materialbahnen, z. B. bei Tiefdruck-Rollenrotationsdruckmaschinen geeignet, bei welchen in beiden Seitengestellen jeweils gleichzeitig eine Rollenkette geführt wird, die über die lichte Maschinenbreite mittels Streben verbunden sind. Gleichfalls können längenvariable Führungsschienenstücke bei Bogenrotationsdruckmaschinen eingesetzt werden, welche jeweils eine endlose Rollenkette für einen sogenannten Greiferwagen führen.

Zwei Ausführungsvarianten der Erfindung sind in der Zeichnung dargestellt und werden nachfolgend näher beschrieben. Es zeigen:
- Fig. 1: eine perspektivische Darstellung eines längenvariablen Führungsschienenstückes nach einer ersten Ausführungsvariante;
- Fig. 2: einen Querschnitt II - II nach Fig. 1, jedoch mit einer Darstellung eines Querschnittes einer Rollenkette;
- Fig. 3: eine perspektivische Darstellung eines längenvariablen Führungsschienenstückes nach einer zweiten Ausführungsvariante;
- Fig. 4: einen Querschnitt IV - IV nach Fig. 3, jedoch ebenfalls mit einer Darstellung eines Querschnittes einer Rollenkette.

Ein längenvariables Führungsschienenstück 1 weist im Querschnitt ein C-Profil zur Aufnahme einer Rollenkette 2 auf und besteht aus zwei getrennten Teilstücken 3; 4, von denen jedes drei einander gegenüberliegende sowie komplementär ineinandergreifende Segmente 6, 7, 8; 9, 10, 11 trägt.

Von den drei Segmenten 6, 7, 8 bzw. 9, 10, 11 liegt jeweils ein erstes Segment 6; 9 einem jeweils jenseits der Rolle 14 befindlichen zweiten und dritten Segment 7, 8 bzw. 10, 11 gegenüber.

Die Segmente 6, 7, 8 bzw. 9, 10, 11 der Teilstücke 3 bzw. 4 sind einander gleich, wenn ihr Querschnitt (Fig. 2) 180° um eine Rotationsachse 13 der Rollen 14 der Rollenkette 2 gedreht wird.

Wenn die Rollen 14 der Rollenkette 2 z. B. von vier sich im rechten Winkel einander schneidenden Ebenen A; B; C; D begrenzt geführt werden, von denen jeweils zwei Ebenen A, B sowie C, D zueinander parallel verlaufen und zumindest zwei Ebenen A, B parallel zur Rotationsachse 13 der Rollen 14 verlaufen, so liegt von dem ersten Teilstück 3 das erste Segment 6 an der ersten oberen Ebene A an. Weiterhin liegt das zweite Segment 7 an der dritten linken vertikal verlaufenden Ebene C an, das dritte Segment 8 liegt an der vierten, rechten, vertikal verlaufenden Ebene D an und das zweite und dritte Segment 7 und 8 liegt an der zweiten unteren Ebene B an.

Die Segmente 9 bis 11 des zweiten Teilstückes 4 liegen an der Rolle 14 wie folgt an: das erste Segment 9 liegt an der zweiten unteren Ebene B an, das zweite Segment 10 liegt an der dritten, linken, vertikal verlaufenden Ebene C an, das dritte Segment 11 liegt an der vierten, rechten, vertikal verlaufenden Ebene D an, das zweite und dritte Segment 10 und 11 liegt jeweils an der ersten oberen Ebene A an.

Somit ist in der zweiten, auseinandergezogenen Stellung (Fig. 1) gesichert, daß die Rollen 14 entweder von den Segmenten 6 bis 8 des ersten Teilstückes 3 oder von den Segmenten 9 bis 11 des zweiten Teilstückes 4 geführt werden. Eine Lauffläche für die Rollen 14 kann je nach Belastung der Rollenkette 2 in der Ebene B oder in der Ebene A oder teilweise in beiden Ebenen B; A liegen.

Die Rollen 14 sind mittels innerer oder äußerer Laschen 18, 19 oder 21, 22 und Kettenbolzen 23 miteinander verbunden.

Ein Teilstück 3 oder 4 ist dann seitengestellfest angeordnet, wenn eine Kettenführung längenvariabel ausgebildet werden muß. Beide Teilstücke 3 und 4 sind vorteilhaft dann in einem vorgewählten auseinandergezogenen Zustand seitengestellfest angeordnet, wenn z. B. starke Temperaturschwankungen Einfluß auf die Länge der Kettenführung haben, z. B. in Trockenöfen.

Es ist aber auch möglich, beide Teilstücke 3; 4 zumindest gleitend im Seitengestell zu lagern, d. h. zu befestigen.

Nach einer zweiten Ausführungsvariante (Fig. 3 und 4) weist ein aus zwei Teilstücken 24; 26 bestehendes Führungsschienenstück 27 insgesamt fünf Segmente 28 bis 32 auf, von denen das erste Teilstück 24 zwei Segmente 28; 29 und das zweite Teilstück 26 drei Segmente 30; 31; 32 trägt, die komplementär ineinandergreifen.

Die zwei Segmente 28; 29 des ersten Teitstückes 24 sind im Querschnitt gesehen (Fig. 4) oberhalb und unterhalb der Rolle 14 angeordnet, so daß daß erste Segment 28 an der ersten oberen Ebene A und das zweite Segment 29 an der zweiten unteren Ebene B und beide Segmente 28; 29 gemeinsam an der vierten, rechten, vertikalen Ebene D anliegen.

Die drei Segmente 30; 31; 32 des zweiten Teilstückes 26 sind im Querschnitt gesehen so angeordnet, daß das erste Segment 30 oberhalb und das zweite Segment 31 unterhalb der Rolle 14 und das dritte Segment 32 in Richtung der Rotationsachse 13 der Rollen 14 und neben der Rolle 14 sowie zwischen den ersten und zweiten Segmenten 28; 29 des ersten Teilstückes 24 angeordnet ist. Dabei liegt das erste Segment 30 an der ersten oberen Ebene A und das zweite Segment 31 an der zweiten unteren Ebene B und beide Segmente 30; 31 liegen gemeinsam an der dritten, linken, vertikal verlaufenden Ebene C an. Das dritte Segment 32 ist ergänzend zwischen den Segmenten 28; 29 angeordnet.

Jeweils verschiedene Kettenbolzen 23 einer in einem ersten Seitengestell laufenden Rollenkette 2 können mittels Streben 34 (Fig. 4) mit gleichgelagerten Kettenbolzen einer in einem zweiten Seitengestell laufenden zweiten Rollenkette verbunden sein.

Dadurch kann für Bogenrotationsdruckmaschinen ein Greiferwagen oder bei Rollenrotationsdruckmaschinen für das Einziehen einer besonders breiten Materialbahn ein sich über die gesamte Maschinenbreite erstreckender Wagen gebildet werden.

Die Teilstücke 24; 26 nach der zweiten Ausführungsvariante (Fig. 3 und 4) können dahingehend modifiziert ausgebildet sein, daß das erste Segment 28 des ersten Teilstückes 24 sowie das erste Segment 30 des zweiten Teilstückes 26 jeweils gegenüber den Segmenten 29; 31; 32 eine größere Länge aufweisen.

Alternativ dazu können die Segmente 29; 31 der Teilstücke 24; 26 gegenüber den Segmenten 28; 30; 32 eine andere, z. B. größere Länge aufweisen. Dadurch entstehen in der zweiten, auseinandergezogenen Stellung der Teilstücke 24; 26 Lücken 36; 37, die nicht übereinander - wie in Fig. 3 dargestellt - sondern nebeneinander - nicht dargestellt - befindlich sind.

Bezugszeichenliste
- 1: Führungsschienenstück
- 2: Rollenkette
- 3: Teilstück, erstes (1)
- 4: Teilstück, zweites (1)
- 5: -
- 6: Segment, erstes (3)
- 7: Segment, zweites (3)
- 8: Segment, drittes (3)
- 9: Segment, erstes (4)
- 10: Segment, zweites (4)
- 11: Segment, drittes (4)
- 12: -
- 13: Rotationsachse (14)
- 14: Rolle (2)
- 15: -
- 16: Seitenfläche (14)
- 17: Seitenfläche (14)
- 18: Lasche, innere (2)
- 19: Lasche, innere (2)
- 20: -
- 21: Lasche, äußere (2)
- 22: Lasche, äußere (2)
- 23: Kettenbolzen (2)
- 24: Teilstück, erstes (27)
- 25: -
- 26: Teilstück, zweites (27)
- 27: Führungsschienenstück
- 28: Segment, erstes (24)
- 29: Segment, zweites (24)
- 30: Segment, erstes (26)
- 31: Segment, zweites (26)
- 32: Segment, drittes (26)
- 33: -
- 34: Strebe (23; 23)
- 35: -
- 36: Lücke
- 37: Lücke

- A: Ebene, erste, obere
- B: Ebene, zweite, untere
- c: Ebene, dritte, linke, vertikal verlaufend
- D: Ebene, vierte, rechte, vertikal verlaufend

## Patentansprüche

1. Längenvariables Führungsschienenstück mit zwei relativ zueinander verschiebbaren Teilstücken (3; 4), welche Segmente (6 bis 11) aufweisen, die einander gegenüberliegend und komplementär ineinandergreifend angeordnet sind und in dieser ersten Stellung gemeinsam ein C-förmiges Führungsschienenstück (1) zum Führen einer Rollenkette (2) bilden, und welche in einer zweiten Stellung auseinandergezogen sind, wobei Rollen (14) der Rollenkette (2) von jedem der sich in der zweiten Stellung befindlichen Teilstücke (3; 4) von vier Ebenen (A; B; C; D) begrenzt geführt werden, wobei das Führungsschienenstück (1) aus sechs Segmenten(6 bis 11) besteht und jedes Teilstück (3; 4) drei Segmente (6, 7, 8; 9, 10, 11) trägt, von denen jeweils im Querschnitt gesehen, ein erstes Segment (6; 9) einem jenseits der Rolle (14) befindlichen zweiten und dritten Segment (7, 8; 10, 11) gegenüberliegt, wobei der Querschnitt der Segmente (6, 7, 8) des ersten Teilstückes (3) gleich dem Querschnitt der Segmente (9, 10, 11) des zweiten um 180° um eine Rotationsachse (13) der Rollen (14) gedrehten Teilstückes (4) ist.

2. Führungsschienenstück nach Anspruch 1, **dadurch gekennzeichnet, daß** von dem ersten Teilstück (3) das erste Segment (6) an der ersten oberen Ebene (A) anliegt, daß das zweite Segment (7) an der dritten, linken, vertikal verlaufenden Ebene (C) anliegt, daß das dritte Segment (8) an der vierten, rechten, vertikal verlaufenden Ebene (D) anliegt, daß das zweite und dritte Segment (7 und 8) jeweils an der zweiten, unteren Ebene (B) anliegt.

3. Führungsschienenstück nach Anspruch 1, **dadurch gekennzeichnet, daß** von dem zweiten Teilstück (4) das erste Segment (9) an der zweiten unteren Ebene (B) anliegt, daß das zweite Segment (10) an der dritten, linken, vertikal verlaufenden Ebene (C) anliegt, daß das dritte Segment (11) an der vierten, rechten, vertikal verlaufenden Ebene (D) anliegt, daß das zweite und dritte Segment (10 und 11) jeweils an der ersten oberen Ebene (A) anliegt.

4. Längenvariables Führungsschienenstück mit zwei relativ zueinander verschiebbaren Teilstücken (24; 26), welche Segmente (28 bis 32) aufweisen, die einander gegenüberliegend und komplementär ineinandergreifend angeordnet sind und in dieser ersten Stellung gemeinsam ein C-förmiges Führungsschienenstück (27) zum Führen einer Rollenkette (2) bilden, und welche in einer zweiten Stellung auseinandergezogen sind, wobei Rollen (14) der Rollenkette (2) von den in der ersten Stellung befindlichen Teilstücken (24; 26) von vier Ebenen (A; B; C; D) begrenzt geführt werden, wobei das Führungsschienenstück (27) aus fünf Segmenten (28 bis 32) besteht und das erste Teilstück (24) zwei Segmente (28; 29) aufweist, dessen erstes Segment (28) im Querschnitt gesehen oberhalb und dessen zweites Segment (29) unterhalb der Rolle (14) angeordnet ist, wobei beide Segmente (28; 29) des ersten Teilstückes (24) an einer der vertikalen, die Rollen (44) in Richtung ihrer Rotationsachse (13) führenden Ebene (D) anliegen, wobei das zweite Teilstück (26) drei Segmente (30; 31; 32) aufweist, dessen erstes Segment (30) im Querschnitt gesehen oberhalb und dessen zweites Segment (31) unterhalb der Rolle (14) und dessen drittes Segment (32) in axialer Richtung der Rotationsachse (13) der Rolle (14) neben der Rolle (14) sowie zwischen den ersten und zweiten Segmenten (28; 29) des ersten Teilstückes (24) angeordnet ist.

5. Führungsschienenstück nach Anspruch 4, **dadurch gekennzeichnet, daß** vom ersten Teilstück (24) das erste Segment (28) an der ersten oberen Ebene (A) und das zweite Segment (29) an der zweiten unteren Ebene (B) anliegt, daß beide Segmente (28; 29) gemeinsam an der vierten, rechten, vertikalen Ebene (D) anliegen.

6. Führungsschienenstück nach Anspruch 4, **dadurch gekennzeichnet, daß** vom zweiten Teilstück (26) das erste Segment (30) an der ersten oberen Ebene (A) und das zweite Segment (31) an der zweiten unteren Ebene (B) anliegt, daß beide Segmente (30; 31) gemeinsam an der dritten, linken, vertikal verlaufenden Ebene (C) anliegen, daß das dritte Segment (32) ergänzend zwischen dem ersten und zweiten Segment (28; 29) des ersten Teilstückes (24) angeordnet ist.

7. Führungsschienenstück nach Anspruch 4, **dadurch gekennzeichnet, daß** die ersten Segmente (28; 30) der Teilstücke (24; 26) jeweils eine gleiche erste Länge aufweisen, daß die zweiten Segmente (29; 31) und das dritte Segment (32) jeweils eine gleiche zweite Länge aufweisen, daß die ersten und zweiten Längen jeweils einen unterschiedlichen Betrag aufweisen.

## Claims

1. Variable-length guide-rail element having two portions (3; 4) which can be displaced relative to one another and have segments (6 to 11) which are arranged such that they are located opposite one another and interengage in a complementary manner and which, in this first position, together form a C-shaped guide-rail element (1) for guiding a roller chain (2) and, in a second position, are extended, it being the case that rollers (14) of the roller chain (2) are guided, in a manner in which they are bounded by four planes (A; B; C; D), by each of the portions (3; 4) located in the second position, it being the case that the guide-rail element (1) comprises six segments (6 to 11), and each portion (3; 4) bears three segments (6, 7, 8; 9, 10, 11), of which, as seen in cross section in each case, a first segment (6; 9) is located opposite a second and third segment (7, 8; 10, 11) located on the far side of the roller (14), it being the case that the cross section of the segments (6, 7, 8) of the first portion (3) is equal to the cross section of the segments (9, 10, 11) of the second portion (4) rotated through 180° about an axis of rotation (13) of the rollers (14).

2. Guide-rail element according to Claim 1, **characterized in that**, of the first portion (3), the first segment (6) butts against the first, top plane (A), **in that** the second segment (7) butts against the third, left-hand, vertically running plane (C), **in that** the third segment (8) butts against the fourth, right-hand, vertically running plane (D), and **in that** the second and third segments (7 and 8) each butt against the second, bottom plane (B).

3. Guide-rail element according to Claim 1, **characterized in that**, of the second portion (4), the first segment (9) butts against the second, bottom plane (B), **in that** the second segment (10) butts against the third, left-hand, vertically running plane (C), **in that** the third segment (11) butts against the fourth, right-hand, vertically running plane (D), and **in that** the second and third segments (10 to 11) each butt against the first, top plane (A).

4. Variable-length guide-rail element having two portions (24; 26) which can be displaced relative to one another and have segments (28 to 32) which are arranged such that they are located opposite one another and interengage in a complementary manner and which, in this first position, together form a C-shaped guide-rail element (27) for guiding a roller chain (2) and, in a second position, are extended, it being the case that rollers (14) of the roller chain (2) are guided, in a manner in which they are bounded by four planes (A; B; C; D), by the portions (24; 26) located in the first position, it being the case that the guide-rail element (27) comprises five segments (28 to 32), and the first portion (24) has two segments (28; 29), of which, as seen in cross section, the first segment (28) is arranged above, and the second segment (29) is arranged beneath, the roller (14), it being the case that the two segments (28; 29) of the first portion (24) butt against one of the vertical plane [sic] (D), which guides the rollers (44) in the direction of their axis of rotation (13), it being the case that the second portion (26) has three segments direction of their axis of rotation (13), it being the case that the second portion (26) has three segments (30; 31; 32), of which, as seen in cross section, the first segment (30) is arranged above, and the second segment (31) is arranged beneath, the roller (14) and the third segment (32) is arranged alongside the roller (14), in the axial direction of the axis of rotation (13) of the roller (14), and between the first and second segments (28; 29) of the first portion (24).

5. Guide-rail element according to Claim 4, **characterized in that**, of the first portion (24), the first segment (28) butts against the first, top plane (A) and the second segment (29) butts against the second, bottom plane (B), and **in that** the two segments (28; 29) together butt against the fourth, right-hand, vertical plane (D).

6. Guide-rail element according to Claim 4, **characterized in that**, of the second portion (26), the first segment (30) butts against the first, top plane (A) and the second segment (31) butts against the second, bottom plane (B), **in that** the two segments (30; 31) together butt against the third, left-hand, vertically running plane (C), and **in that** the third segment (32) is arranged in a supplementary manner between the first and second segments (28; 29) of the first portion (24).

7. Guide-rail element according to Claim 4, **characterized in that** the first segments (28; 30) of the portions (24; 26) are each of the same, first length, **in that** the second segments (29; 31) and the third segment (32) are each of the same, second length, and **in that** the first and second lengths are different in each case.

## Revendications

1. Elément de glissière de guidage, variable en longueur, équipé de deux éléments partiels (3; 4), déplaçables l'un par rapport à l'autre, présentant des segments (6 à 11), qui sont disposés à l'opposé l'un de l'autre et s'engageant l'un dans l'autre de façon complémentaire et, dans cette première position, forment ensemble un élément de glissière de guidage (1) en forme de C pour le guidage dune chaîne à rouleaux (2) et qui, dans une deuxième position, sont extraits l'un de l'autre, des rouleaux (14) de la chaîne à rouleaux (2) étant guidés de façon limitée par chacun des éléments partiels (3; 4) se trouvant dans la deuxième position, de quatre plans (A; B; C; D), l'élément de glissière de guidage (1) étant constitué de six segments (6 à 11) et chaque élément partiel (3; 4) portant trois segments (6, 7, 8; 9, 11) dont chaque fois, en observant en coupe transversale, un premier segment (6; 9) est à l'opposé d'un deuxième et d'un troisième segment (7, 8; 10, 11) se trouvant de l'autre côté du rouleau (14), la section transversale des segments (6, 7, 8) du premier élément partiel (3) étant identique à la section transversale des segments (9, 10, 11) du deuxième élément partiel (4) tourné de 180° autour d'un axe de rotation (13) des rouleaux (14).

2. Elément de glissière de guidage selon la revendication 1, **caractérisé en ce que**, du premier élément partiel (3), le premier segment (6) appuie sur le premier plan supérieur (A), **en ce que** le deuxième segment (7) appuie sur le troisième plan (C) gauche, s'étendant verticalement, **en ce que** le troisième segment (8) appuie sur le quatrième plan (D) droit, s'étendant verticalement, **en ce que** le deuxième et le troisième segments (7 et 8) appuient chacun sur le deuxième plan (B) inférieur.

3. Elément de glissière de guidage selon la revendication 1, **caractérisé en ce que** du deuxième élément partiel (4), le premier segment (9) appuie sur le deuxième plan inférieur (B), **en ce que** le deuxième segment (10) appuie sur le troisième plan (C) gauche, s'étendant verticalement, **en ce que** le troisième segment (11) appuie sur le quatrième plan (D) droit, s'étendant verticalement, **en ce que** le deuxième et le troisième segments (10 et 11) appuient chacun sur le premier plan (A) supérieur.

4. Èlément de glissière de guidage, variable en longueur, équipé de deux éléments partiels (24; 26), déplaçables l'un par rapport à l'autre, présentant des segments (28 à 32), qui sont disposés à l'opposé l'un de l'autre et s'engageant l'un dans l'autre de façon complémentaire et, dans cette première position, forment ensemble un élément de glissière de guidage (27) en forme de C pour le guidage d'une chaîne à rouleaux (2) et qui, dans une deuxième position, sont extraits l'un de l'autre, des rouleaux (14) de la chaîne à rouleaux (2) étant guidés de façon limitée par les éléments partiels (24; 26) se trouvant dans la premième position, de quatre plans (A; B; C; D), l'élément de glissière de guidage (27) étant constitué de cinq segments (28 à 32) et le premier élément partiel (24) présente deux segments (28; 29) dont, en observant en coupe transversale, le premier segment (28) est disposé au-dessus, et dont le deuxième segment (29) est disposé au-dessous du rouleau (14), les deux segments (28; 29) du premier élément partiel (24) appuyant sur un plan (D) vertical de guidage des rouleaux (4) dans la direction de leur axe de rotation (13), le deuxième élément partiel (26) présentant trois segments (30; 31; 32) dont le premier segment (30), en observant en coupe transversale, est disposé au-dessous du rouleau (13) et dont le troisième segment (32), en observant en direction axiale de l'axe de rotation (13) du rouleau (14) est disposé à côté du rouleau (14), ainsi qu'entre le premier et le deuxième segment (28; 29) du premier élément partiel (24).

5. Elément de glissière de guidage selon la revendication 4, **caractérisé en ce que**, du premier élément partiel (24), le premier segment (28) appuie sur le premier plan supérieur (A), et le deuxième segment (29) appuie sur le deuxième plan inférieur (B), **en ce que** les deux segments (28; 29) appuient conjointement sur le quatrième plan (D) vertical, droit.

6. Elément de glissière de guidage selon la revendication 4, **caractérisé en ce que**, du deuxième élément partiel (26), le premier segment (30) appuie sur le premier plan supérieur (A) et le deuxième segment (31) appuie sur le deuxième plan inférieur (B), **en ce que** les deux segments (30; 31) appuient conjointement sur le troisième plan (C) gauche, s'étendant verticalement, **en ce que** le troisième segment (32) est disposé en complément entre le premier et le deuxième segments (28; 29) du premier élément partiel (24).

7. Elément de glissière de guidage selon la revendication 4, **caractérisé en ce que** les premiers segments (28; 30) des éléments partiels (24; 26) présentent chacun une première longueur identique, **en ce que** les deuxièmes segments (29; 31) et le troisième segment (32) présentent chacun une deuxième longueur identique, **en ce que** les première et deuxième longueurs sont chacune d'une valeur différente.
